# EUROPÄISCHE PATENTSCHRIFT

(11) **EP 3 240 974 B1**
(45) Veröffentlichungstag und Bekanntmachung des Hinweises auf die Patenterteilung: **17.04.2019**
(21) Anmeldenummer: 15813893.3
(22) Anmeldetag: 23.12.2015
(51) Int. Cl.: F24F 1/12, F24F 1/40

(54) **VERFAHREN UND SYSTEM ZUR BEEINFLUSSUNG DER SCHALLEMISSION EINER WÄRMEPUMPE ODER KLIMAANLAGE**
METHOD AND SYSTEM FOR INFLUENCING THE SOUND EMISSION OF A HEAT PUMP OR OF AN AIR-CONDITIONING SYSTEM
PROCÉDÉ ET SYSTÈME POUR INFLUENCER L'ÉMISSION SONORE D'UNE POMPE À CHALEUR OU D'UN SYSTÈME DE CLIMATISATION

(30) Priorität: 29.12.2014 DE 102014226997
(43) Veröffentlichungstag der Anmeldung: 08.11.2017
(73) Patentinhaber: ROTEX Heating Systems GmbH, 74363 Güglingen (DE)
(72) Erfinder: GRAMMLING, Franz, 74336 Brackenheim (DE)
(74) Vertreter: Pfiz, Thomas
(86) Internationale Anmeldenummer: PCT/EP2015/081214
(87) Internationale Veröffentlichungsnummer: WO 2016/107815

(56) Entgegenhaltungen:
- EP-A1- 2 940 392
- WO-A1-2005/100883
- WO-A2-2013/082306
- GB-A- 2 236 200
- JP-A- H0 336 448
- US-A1- 2009 110 542

## Beschreibung

Die Erfindung betrifft ein Verfahren zur Beeinflussung der Schallemission einer insbesondere mit Inverter ausgestatteten Wärmepumpe oder Klimaanlage, bei welchem in einem zur Aufstellung im Außenbereich eines Gebäudes bestimmten Außengerät der Wärmepumpe oder Klimaanlage eine als Ventilator oder Kompressor ausgebildete Gerätekomponente betrieben und dabei Schall emittiert wird. Die Erfindung betrifft weiter ein System zur Durchführung eines solchen Verfahrens.

Luft/Wasser-Wärmepumpen beziehen Ihre Wärme üblicherweise aus der Umgebungsluft. Dazu wird eine Außeneinheit im Freien in der Nähe des zu beheizenden Gebäudes aufgestellt. Dort wird Wärme aus der Umgebungsluft über einen Wärmetauscher an ein Kältemittel übertragen. Um die Wärmeübertragung effizient zu gestalten, muss ein großer Luftstrom durch den Wärmetauscher geführt werden. Dieser Luftstrom wird üblicherweise durch einen Ventilator erzeugt. Sowohl der Luftstrom als auch der Ventilator selbst erzeugen dabei einen gewissen Luftschall, dessen Intensität von der Drehzahl des Ventilators abhängig ist. Bei so genannten Inverter-Geräten sind der Kompressor und der Ventilator über weite Betriebsbereiche in Drehzahl und Leistung modulierbar. Für beide Aggregate gilt, dass Ihre Schall-Emission mit zunehmender Leistungsaufnahme deutlich zunimmt. Bei oftmals dichter Bebauung kommt es immer wieder zu Kritik bezüglich der Geräuschemission von kältetechnischen Außengeräten (Wärmepumpen und Klimageräte) bezüglich ihrer Geräuschentwicklung.

GB2236200A offenbart den Oberbegriff des Anspruchs 1.

Ausgehend hiervon liegt der Erfindung die Aufgabe zugrunde, die im Stand der Technik bekannten Verfahren und Systeme weiter zu verbessern und mit einfachen Mitteln eine betriebsbedingte Lärmbelästigung weitgehend ohne Leistungseinbußen zu vermindern.

Zur Lösung dieser Aufgabe wird die im Patentanspruch 1 bzw. 9 angegebene Merkmalskombination vorgeschlagen. Vorteilhafte Ausgestaltungen und Weiterbildungen der Erfindung ergeben sich aus den abhängigen Ansprüchen.

Die Erfindung geht von dem Gedanken aus, dass eine Schallquelle dann als subjektiv störend empfunden wird, wenn sie deutlich lauter ist als der Umgebungslärm bzw. die Umgebungsgeräusche. Die Erfindung hat daher das Ziel, die Geräusch-Emission eines Außengerätes einer Wärmepumpe oder eines Klimagerätes in Abhängigkeit des gemessenen aktuellen Umgebungsgeräuschpegels zu steuern Dementsprechend wird erfindungsgemäß vorgeschlagen, dass ein Lärmpegel des Umgebungslärms im Bereich des Außengeräts mittels einer Messeinheit erfasst wird, dass eine obere Grenzdrehzahl der Gerätekomponente in Abhängigkeit von dem Lärmpegel bestimmt wird, und dass die Drehzahl für den Betrieb der Gerätekomponente durch die Grenzdrehzahl nach oben begrenzt wird. Durch das Messen des Umgebungsgeräuschpegels und der davon abhängigen Festlegung einer Grenzdrehzahl wird sichergestellt, dass die Erhöhung des Umgebungsgeräuschpegels in der Umgebung des Aufstellungsortes des Außengerätes einen bestimmten, frei definierbaren Wert nicht überschreitet und somit nicht störend wahrgenommen wird.

In diesem Zusammenhang ist es allgemein von Vorteil, wenn bis zum Erreichen einer vorgegebenen Maximaldrehzahl der Gerätekomponente mit zunehmendem Lärmpegel eine zunehmende Grenzdrehzahl bestimmt wird.

Für eine definierte Regelungsstrategie ist es vorteilhaft, wenn die Grenzdrehzahl durch einen ggf. empirisch vordefinierten funktionalen Verlauf oder eine Umsetzungstabelle in Abhängigkeit von dem erfassten Lärmpegel ermittelt wird.

Weitere Gebrauchsvorteile lassen sich dadurch erreichen, dass der funktionale Verlauf oder die Umsetzungstabelle nach Maßgabe von Betriebsbedingungen am Aufstellort des Außengeräts angepasst wird.

Eine weitere Betriebsoptimierung sieht vor, dass die Gerätekomponente in einem Drehzahlbereich unterhalb der Grenzdrehzahl bedarfsabhängig mit variabler Drehzahl betrieben wird.

Vorteilhafterweise wird die Gerätekomponente während der Erfassung des Lärmpegels abgeschaltet, so dass der Umgebungsgeräuschpegel immer ohne die Eigenemission bestimmt werden kann.

Um sich ändernde Umgebungsbedingungen zu berücksichtigen, ist es günstig, wenn der Lärmpegel in Zeitintervallen intermittierend erfasst wird, und wenn der jeweils erfasste Lärmpegel für einen nachfolgenden Zeitraum als Referenzgröße zur Bestimmung der Grenzdrehzahl herangezogen wird.

Vorteilhafterweise wird der Lärmpegel über eine Messdauer als mittlerer Signalpegel erfasst.

Eine weitere Verbesserung sieht vor, dass der Lärmpegel mittels eines Mikrofons als Messeinheit erfasst wird, wobei das Mikrofon in das Außengerät integriert oder separat vom Außengerät installiert sein kann.

Zur Lösung der eingangs genannten Aufgabe wird auch ein System zur Beeinflussung der Schallemission einer Wärmepumpe oder Klimaanlage mit folgenden Merkmalen vorgeschlagen: (1) einem im Außenbereich eines Gebäudes aufstellbaren, einen Ventilator oder Kompressor als Schall emittierende Gerätekomponente umfassenden Außengerät der Wärmepumpe oder Klimaanlage; (2) eine zur Erfassung eines Lärmpegels des Umgebungslärms im Bereich der Außeneinheit ausgebildete Messeinheit; (3) eine zur Bestimmung einer oberen Grenzdrehzahl der Gerätekomponente in Abhängigkeit von dem Lärmpegel eingerichtete Signalverarbeitungseinheit; und (4) eine Steuereinheit zur Drehzahlbegrenzung der Gerätekomponente auf die Grenzdrehzahl. Damit werden die eingangs in Verbindung mit dem erfindungsgemäßen Verfahren erwähnten Vorteile gleichermaßen erreicht.

Im Folgenden wird die Erfindung anhand des in der Zeichnung in schematischer Weise dargestellten Ausführungsbeispiels näher erläutert. Es zeigen:
- Fig. 1: eine schaubildliche Darstellung eines Außengeräts einer Wärmepumpe mit einer Steuereinheit zur geräuschadaptiven Drehzahlkontrolle;
- Fig. 2: einen funktionellen Verlauf der zulässigen Grenzdrehzahl eines Schallemitters der Wärmepumpe in Abhängigkeit von dem Umgebungslärm.

Die in Fig. 1 symbolisch dargestellte Wärmepumpe umfasst ein im Außenbereich eines Gebäudes 12 aufgestelltes Außengerät 14, welches einen Ventilator 16 zur Erzeugung eines Luftstroms durch einen nicht gezeigten Wärmetauscher und einen Kompressor 18 zur Verdichtung eines Kältemittels als motorisch angetriebene Gerätekomponente enthält. Dabei wird dem Luftstrom Wärme entzogen und über den Wärmetauscher an das Kältemittel abgegeben. Zur selbstadaptiven Geräuschregelung ist eine Messeinheit 20 in Verbindung mit einem Signalprozessor 22 und eine Steuer- bzw. Kontrolleinheit 24 als Stellglied zur Drehzahlbegrenzung des Ventilators 16 bzw. Kompressors 18 vorgesehen.

Die Wärmepumpe 10 ist als so genanntes Splitgerät über Kältemittelleitungen 26 mit dem Außengerät 14 verbunden. Bei Anlagen mit Inverter bzw.

Inverter-Technologie wird die Leistung des Kompressors 18 und ggf. des Ventilators 16 variabel dem Wärmebedarf angepasst. Dies erfolgt durch eine drehzahlvariable Ansteuerung des jeweiligen Antriebsmotors durch einen Frequenzumrichter (Inverter). Hierbei wird Wechselstrom aus dem Stromnetz zunächst in Gleichstrom gewandelt, während ein nachgeordneter Wechselrichter den Strom wieder in Wechselstrom mit unterschiedlicher Frequenz umwandelt. Je nach Wechselstromfrequenz verändert sich dann die Drehzahl des Antriebsmotors und entsprechend die Leistung des Kompressors.

Als Messeinheit 20 zur Erfassung des Umgebungslärms ist ein Mikrofon vorgesehen, das in dem Außengerät 14 integriert sein kann oder separat im Au-βenbereich des Gebäudes 12 installiert sein kann.

Im Betrieb der Anlage wird der Umgebungslärm bzw. die Schallimission mittels des Mikrofons 20 während einer vorgegebenen Messdauer als mittlerer Signalpegel P erfasst, wobei die Schall emittierende Gerätekomponente 16, 18 während der Messung abgeschaltet wird. Dieser Vorgang erfolgt intermittierend in vorgegebenen Zeitintervallen, wobei der jeweils erfasste Signalpegel P für den jeweils nachfolgenden Zeitraum als Referenzgröße zur nachstehend erläuterten Bestimmung einer Grenzdrehzahl des Antriebsmotors der Gerätekomponente 16, 18 herangezogen wird. Qualitativ erfolgt dies derart, dass mit zunehmendem Umgebungslärm bzw. Signalpegel P die Grenzdrehzahl erhöht wird. Hierbei wird die Schallemission durch das Außengerät 14 an die Geräuschentwicklung in der Umgebung des Aufstellorts angepasst, so dass eine Störung von Personen, die sich in der Nähe aufhalten, weitgehend vermieden wird.

Fig. 2 zeigt beispielhaft einen vordefinierten funktionalen Verlauf der Grenzdrehzahl n (1/min) in Abhängigkeit vom Signalpegel P (dB) des Umgebungslärms, wie er in dem Signalprozessor 22 verarbeitet wird. Bis zu einer bauartbedingten Maximaldrehzahl nₘ des Motors wird eine Grenzdrehzahl entsprechend dem Kurvenverlauf ermittelt. Dabei kann der Antriebsmotor der Gerätekomponente 16, 18 im Inverterbetrieb auch bedarfsabhängig mit variabler Drehzahl bis zu dieser Grenzdrehzahl betrieben werden. Die Grenzdrehzahl stellt somit eine obere Drehzahlschranke für die Dauer eines Betriebsintervalls dar, bis ein aktueller Signalpegel P erneut erfasst wird. Bei einer parallelen Kontrolle von Ventilator 16 und Kompressor 18 können jeweils eigens angepasste Funktionsverläufe oder ggf. Umsetzungstabellen mit gespeicherten Wertepaaren P,n steuerungstechnisch verarbeitet werden. Denkbar ist auch eine Parameteranpassung an die Betriebsbedingungen vor Ort.

Die vorstehend am Beispiel einer Wärmepumpe 10 erläuterte Betriebsgeräuschanpassung kann gleichermaßen bei Klimakompressoren und Ventilatoren in Außengeräten von Klimaanlagen erfolgen.

Zusammenfassend ist folgendes festzuhalten: Die Erfindung betrifft ein Verfahren und ein System zur Beeinflussung der Schallemission einer Wärmepumpe 10 oder Klimaanlage, bei dem in einem Außengerät 14 eine als Ventilator 16 oder Kompressor 18 ausgebildete Gerätekomponente 16,18 betrieben und dabei Schall emittiert wird. Zur selbstadaptiven Geräuschregelung wird vorgeschlagen, dass ein Lärmpegel des Umgebungslärms im Bereich des Außengeräts 14 mittels einer Messeinheit 20 erfasst wird, dass eine obere Grenzdrehzahl der Gerätekomponente 16,18 in Abhängigkeit von dem Lärmpegel bestimmt wird, und dass die Drehzahl für den Betrieb der Gerätekomponente 16,18 durch die Grenzdrehzahl nach oben begrenzt wird.

## Patentansprüche

1. Verfahren zur Beeinflussung der Schallemission einer vorzugsweise mit Inverter ausgestatteten Wärmepumpe (10) oder Klimaanlage, bei welchem in einem zur Aufstellung im Außenbereich eines Gebäudes (12) bestimmten Außengerät (14) der Wärmepumpe (10) oder Klimaanlage eine als Ventilator (16) oder Kompressor (18) ausgebildete Gerätekomponente (16,18) betrieben und dabei Schall emittiert wird, wobei ein Lärmpegel des Umgebungslärms im Bereich des Außengeräts (14) mittels einer Messeinheit (20) erfasst wird, eine obere Grenzdrehzahl der Gerätekomponente (16,18) in Abhängigkeit von dem Lärmpegel bestimmt wird, und die Drehzahl für den Betrieb der Gerätekomponente (16, 18) durch die Grenzdrehzahl nach oben begrenzt wird, **dadurch gekennzeichnet, dass** bis zum Erreichen einer vorgegebenen Maximaldrehzahl der Gerätekomponente (16,18) mit zunehmendem Lärmpegel eine zunehmende Grenzdrehzahl bestimmt wird.

2. Verfahren nach Anspruch 1, **dadurch gekennzeichnet, dass** die Grenzdrehzahl durch einen ggf. empirisch vordefinierten funktionalen Verlauf oder eine Umsetzungstabelle in Abhängigkeit von dem erfassten Lärmpegel ermittelt wird.

3. Verfahren nach Anspruch 2, **dadurch gekennzeichnet, dass** der funktionale Verlauf oder die Umsetzungstabelle nach Maßgabe von Betriebsbedingungen am Aufstellort des Außengeräts (14) angepasst wird.

4. Verfahren nach einem der Ansprüche 1 bis 3, **dadurch gekennzeichnet, dass** die Gerätekomponente (16,18) in einem Drehzahlbereich unterhalb der Grenzdrehzahl bedarfsabhängig mit variabler Drehzahl betrieben wird.

5. Verfahren nach einem der Ansprüche 1 bis 4, **dadurch gekennzeichnet, dass** die Gerätekomponente (16,18) während der Erfassung des Lärmpegels abgeschaltet wird.

6. Verfahren nach einem der Ansprüche 1 bis 5, **dadurch gekennzeichnet, dass** der Lärmpegel in Zeitintervallen intermittierend erfasst wird, und dass der jeweils erfasste Lärmpegel für einen nachfolgenden Zeitraum als Referenzgröße zur Bestimmung der Grenzdrehzahl herangezogen wird.

7. Verfahren nach einem der Ansprüche 1 bis 6, **dadurch gekennzeichnet, dass** der Lärmpegel über eine Messdauer als mittlerer Signalpegel erfasst wird.

8. Verfahren nach einem der Ansprüche 1 bis 7, **dadurch gekennzeichnet, dass** der Lärmpegel mittels eines Mikrofons als Messeinheit (20) erfasst wird, wobei das Mikrofon in das Außengerät (14) integriert ist oder separat vom Außengerät (14) installiert ist.

9. System zur Beeinflussung der Schallemission einer Wärmepumpe (10) oder Klimaanlage, mit einem im Außenbereich eines Gebäudes aufstellbaren, einen Ventilator (16) oder Kompressor (18) als Schall emittierende Gerätekomponente (16,18) umfassenden Außengerät (14) der Wärmepumpe (10) oder Klimaanlage, einer zur Erfassung eines Lärmpegels des Umgebungslärms im Bereich der Außeneinheit ausgebildeten Messeinheit (20), einer zur Bestimmung einer oberen Grenzdrehzahl der Gerätekomponente (16,18) in Abhängigkeit von dem Lärmpegel eingerichteten Signalverarbeitungseinheit (22) und einer Steuereinheit (24) zur Drehzahlbegrenzung der Gerätekomponente (16,18) auf die Grenzdrehzahl, **dadurch gekennzeichnet, dass** die Signalverarbeitungseinheit (22) bis zum Erreichen einer vorgegebenen Maximaldrehzahl der Gerätekomponente (16,18) mit zunehmendem Lärmpegel eine zunehmende Grenzdrehzahl bestimmt.

## Claims

1. Method for influencing the sound emission of a heat pump (10) or air-conditioning system which is preferably provided with an inverter, in which method a device component (16, 18) designed as a fan (16) or compressor (18) is operated in an external device (14) of the heat pump (10) or air-conditioning system that is intended for installation in the external region of a building (12) and sound is thus emitted, a noise level of the surrounding noise in the region of the external device (14) being detected by means of a measuring unit (20), an upper threshold speed of the device component (16, 18) being determined on the basis of the noise level, and the speed for operating the device component (16, 18) being limited as to its maximum by the threshold speed, **characterized in that** an increasing threshold speed is determined as the noise level increases, until a predetermined maximum speed of the device component (16, 18) is reached.

2. Method according to claim 1, **characterized in that** the threshold speed is detected by an optionally empirically predefined functional curve or a conversion table depending on the detected noise level.

3. Method according to claim 2, **characterized in that** the functional curve or the conversion table is adapted in accordance with the operating conditions at the installation site of the external device (14).

4. Method according to any of claims 1 to 3, **characterized in that** the device component (16, 18) is operated, as necessary, at a variable speed in a speed range below the threshold speed.

5. Method according to any of claims 1 to 4, **characterized in that** the device component (16, 18) is switched off while the noise level is being detected.

6. Method according to any of claims 1 to 5, **characterized in that** the noise level is detected intermittently at time intervals, and **in that** the noise level detected at each interval is used in the subsequent period as a reference variable for determining the threshold speed.

7. Method according to any of claims 1 to 6, **characterized in that** the noise level is detected over a measurement period as an average signal level.

8. Method according to any of claims 1 to 7, **characterized in that** the noise level is detected by means of a microphone as the measuring unit (20), the microphone being integrated into the external device (14) or being installed separately to the external device (14).

9. System for influencing the sound emission of a heat pump (10) or air-conditioning system, comprising an external device (14) of the heat pump (10) or air-conditioning system, which device can be installed in the external region of a building and comprises a fan (16) or compressor (18) as a sound-emitting device component (16, 18), a measuring unit (20) designed for detecting a noise level of the surrounding noise in the region of the external unit, a signal processing unit (22) configured for determining an upper threshold speed of the device component (16, 18) on the basis of the noise level, and a control unit (24) for limiting the speed of the device component (16, 18) to the threshold speed, **characterized in that** the signal processing unit (22) determines an increasing threshold speed as the noise level increases, until a predetermined maximum speed of the device component (16, 18) is reached.

## Revendications

1. Procédé destiné à influer sur l'émission sonore d'une pompe à chaleur (10) ou d'une climatisation, de préférence équipée d'un inverseur, procédé dans lequel, dans une unité extérieure (14), destinée à être installée à l'extérieur d'un bâtiment (12), de la pompe à chaleur (10) ou de la climatisation, un composant d'unité (16, 18) est utilisé et qui émet des sons, lequel composant est conçu sous la forme d'un ventilateur (16) ou d'un compresseur (18), un niveau de bruit ambiant dans la zone de l'unité extérieure (14) étant détecté au moyen d'une unité de mesure (20), une vitesse de rotation limite supérieure du composant d'unité (16, 18) étant déterminée en fonction du niveau de bruit, et la vitesse de rotation nécessaire au fonctionnement du composant d'unité (16, 18) étant limitée vers le haut par la vitesse limite de rotation, **caractérisé en ce que** la vitesse de rotation limite croissante est déterminée avec un niveau de bruit croissant jusqu'à atteindre une vitesse de rotation maximale prédéterminée du composant d'unité (16, 18).

2. Procédé selon la revendication 1, **caractérisé en ce que** la vitesse de rotation limite est déterminée par une courbe fonctionnelle éventuellement prédéfinie de manière empirique ou une table de conversion en fonction du niveau de bruit détecté.

3. Procédé selon la revendication 2, **caractérisé en ce que** la courbe fonctionnelle ou la table de conversion est adaptée en fonction des conditions de fonctionnement sur le site d'installation de l'unité extérieure (14).

4. Procédé selon l'une des revendications 1 à 3, **caractérisé en ce que** le composant d'unité (16, 18) est utilisé dans une gamme de vitesses de rotation inférieure à la vitesse de rotation limite selon le besoin avec une vitesse de rotation variable.

5. Procédé selon l'une des revendications 1 à 4, **caractérisé en ce que** le composant d'unité (16, 18) est désactivé lors de la détection du niveau de bruit.

6. Procédé selon l'une des revendications 1 à 5, **caractérisé en ce que** le niveau de bruit est détecté de manière intermittente par intervalles de temps, et **en ce que** le niveau de bruit détecté à chaque fois est utilisé au cours d'une période ultérieure comme grandeur de référence pour déterminer la vitesse de rotation limite.

7. Procédé selon l'une des revendications 1 à 6, **caractérisé en ce que** le niveau de bruit est détecté comme niveau de signal moyen sur une durée de mesure.

8. Procédé selon l'une des revendications 1 à 7, **caractérisé en ce que** le niveau de bruit est détecté au moyen d'un microphone servant d'unité de mesure (20), le microphone étant intégré dans l'unité extérieure (14) ou étant installé séparément de l'unité extérieure (14).

9. Système destiné à influer sur l'émission sonore d'une pompe à chaleur (10) ou d'une climatisation, le système comprenant une unité extérieure (14) de la pompe à chaleur (10) ou de la climatisation, laquelle unité extérieure peut être installée à l'extérieur d'un bâtiment et comprend un ventilateur (16) ou un compresseur (18) comme composant d'unité (16, 18) émettant des sons, une unité de mesure (20) conçue pour détecter un niveau de bruit ambiant au niveau de l'unité extérieure, une unité de traitement de signal (22) conçue pour déterminer une vitesse de rotation limite supérieure du composant d'unité (16, 18) en fonction du niveau de bruit, et une unité de commande (24) destinée à limiter la vitesse de rotation du composant d'unité (16, 18) à la vitesse de rotation limite, **caractérisé en ce que** l'unité de traitement de signal (22) détermine la vitesse de rotation limite croissante avec un niveau de bruit croissant jusqu'à ce qu'une vitesse de rotation maximale prédéterminée du composant d'unité (16, 18) soit atteinte.
